# EUROPÄISCHE PATENTANMELDUNG

(11) **EP 0 893 540 A2**
(43) Veröffentlichungstag der Anmeldung: **27.01.1999**
(21) Anmeldenummer: 98112429.0
(22) Anmeldetag: 04.07.1998
(51) Int. Cl.: E01C 19/48, E01C 19/00, E01C 19/20

(54) **Vorrichtung zur Herstellung eines Banketts**

(30) Priorität: 22.07.1997 DE 19731457
(71) Anmelder: Niedl, Hans, 83365 Sondermoning (DE)
(72) Erfinder: Niedl, Hans, 83365 Sondermoning (DE)
(74) Vertreter: Haft, von Puttkamer, Berngruber, Czybulka

(57) **Zusammenfassung**

Zur Herstellung eines Banketts wird ein Geräteträger (1) mit einer nach vorne kippbaren Ladepritsche (12) verwendet, von der Kies in einen vorne am Geräteträger (1) befestigten Trichter (2) geschüttet wird, dessen Trichteraustrittsöffnung (18) an einer Längsseite des Geräteträgers (1) angeordnet ist, um einen Kiesstreifen (14) bei Fahrt des Geräteträgers (1) zu bilden. Damit die Höhe (h) des aus dem Trichter (2) austretenden Kieses unabhängig von dem Kippwinkel der Ladepritsche (12) einstellbar ist, ist die Trichteraustrittsöffnung (18) gegenüber der Ladepritsche (12) auf- und abbewegbar ausgebildet. Hinter der Hinterachse (5) des Geräteträgers (1) ist ein Rüttler (3) zur Verdichtung des Kiesstreifens (14) befestigt, und zwischen der Vorderachse (4) und der Hinterachse (5) eine zur Fahrbahn (20) hin versetzte Kehrwalze (6) zum Säubern der Fahrbahn (20) von Kies.

## Beschreibung

Die Erfindung bezieht sich auf eine Vorrichtung zur Herstellung eines Banketts nach dem Oberbegriff des Anspruchs 1.

Zur Herstellung eines Banketts, also des Seitenstreifens an einer Straße, wird heutzutage ein Hinterkipper verwendet, dem eine Rüttlerplatte oder Planierwalze folgt. Dabei fährt eine Person den Kipper, eine andere kratzt den Kies von der Ladepritsche des Kippers zur Straßenseite hin, eine dritte ebnet den Kies neben der Fahrbahn ein, eine weitere Person kehrt Kies, der auf die Fahrbahn gelangt ist, zur Seite und eine fünfte bedient die Rüttlerplatte oder die Walze. Die Herstellung eines Banketts ist also mit einem erheblichen Arbeitsaufwand verbunden. Dies ist auch bei dem Anhänger nach DE 38 21 089 A1 der Fall, der dem Oberbegriff des Anspruchs 1 entspricht. Dabei wird von einem Behälter auf dem Anhänger über ein Förderband Kies einem seitlich angebrachten Verteiler über einen Trichter zugeführt. Da das Bankett zum Ablaufen des Wassers von der Fahrbahn unmittelbar leicht abschüssig an die Fahrbahn anschließen muß, gelangt unvermeidbar Kies auf die Fahrbahn, der von einer Person entfernt werden muß. Eine weitere Person muß den Kies hinter dem Anhänger verdichten.

Aufgabe der Erfindung ist es daher, den Arbeitsaufwand zur Herstellung eines Banketts wesentlich herabzusetzen.

Dies wird erfindungsgemäß durch die im Anspruch 1 angegebenen Maßnahmen erreicht. In den Unteransprüchen sind vorteilhafte Ausgestaltungen der Erfindung wiedergegeben.

Erfindungsgemäß wird zur Herstellung des Banketts vorzugsweise ein Gerätträger verwendet, d. h. eine Schlepper-Sonderbauart, bei der der Motor und der Fahrersitz über die Hinterachse angeordnet sind, während das Vorderteil mit der Vorderachse als um seine Längsachse drehbarer Holm ausgebildet ist, an dem eine nach vorne kippbare Ladepritsche befestigt ist. Die Ladepritsche nimmt den Kies oder das sonstige schüttfähige Baumaterial auf, mit dem das Bankett hergestellt wird. Vor der Ladepritsche ist ein Trichter befestigt, dessen Trichteraustrittsöffnung an der der Fahrbahn abgewandten Seite des Geräteträgers angeordnet ist, um bei fahrendem Geräteträger neben der Fahrbahn einen Kiesstreifen zu bilden. An der Rückseite des Geräteträgers, also hinter der Hinterachse ist ein Rüttler befestigt, mit dem dieser Kiesstreifen zum Bankett verdichtet wird. Der Rüttler ist dazu in einer Spur mit der Trichteraustrittsöffnung an dem Geräteträger angeordnet.

Damit kann das Bankett allein vom Fahrer des Geräteträgers hergestellt werden. Bei einem Bankett größerer Länge ist allerdings noch ein Kipper erforderlich, mit dem der Kies antransportiert wird, mit dem die Ladepritsche des Geräteträgers gefüllt wird.

Statt des Geräteträgers ist es auch denkbar, einen Schlepper zu verwenden, der vorne einen Trichter und hinten einen Rüttler aufweist, wobei vor dem Schlepper ein Hinterkipper fährt, von dessen Ladepritsche der Kies in den Trichter am Schlepper gefüllt wird.

Ein solcher Hinterkipper kann auch vor einem Geräteträger mit nach vorne kippbarer Ladepritsche angeordnet sein, wobei der Hinterkipper den Kies auf die Ladepritsche des Geräteträgers kippen kann. Da die Fahrgeschwindigkeit des Schleppers bzw. Geräteträgers durch den Rüttler, der den Kiesstreifen verdichtet, begrenzt wird, wird der Hinterkipper mit dem Schlepper bzw. Geräteträger vorzugsweise durch eine Schubstange verbunden.

Nachstehend ist eine Ausführungsform der erfindungsgemäßen Vorrichtung anhand der Zeichnung näher beschrieben. Darin zeigen:
- Fig. 1: eine perspektivische Ansicht der Vorrichtung von der Seite in Arbeitsstellung;
- Fig. 2: eine Draufsicht auf die Vorrichtung;
- Fig. 3: eine Vorderansicht der Vorrichtung; und
- Fig. 4: eine perspektivische Ansicht des Stützrades.

Gemäß Figur 1 und 2 ist an einem Geräteträger 1 an der Vorderseite ein Trichter 2, an der Rückseite ein Rüttler 3 und zwischen der Vorderachse 4 und der Hinterachse 5 eine Kehrwalze 6 vorgesehen.

Der Geräteträger 1 besteht aus einem Hinterachsabschnitt 7 mit der Fahrerkabine 8, dem nicht dargestellten Motor und der Hinterachse 5 sowie aus einem um seine Längsachse drehbaren Hom 10, der sich von der Mitte der Vorderseite des Hinterachsabschnittes 7 in Längsrichtung nach vorne erstreckt. An dem Holm 10 ist die Vorderachse 4 mit den lenkbaren Rädern 9, 9' befestigt.

An dem Holm 10 ist vor der Vorderachse 4 um eine Querachse 11 verschwenkbar eine nach vorne kippbare Ladepritsche 12 angelenkt, die mit an der Vorderachse 4 angelenkten Hubzylindern 13 betätigbar ist. Die Ladepritsche 12, deren Längsseiten und hintere Stirnseiten durch angelenkte Bordwände 15, 16, 17 geschlossen sind, dient zur Aufnahme des Kieses oder sonstigen schüttfähigen Baumaterials, mit dem das Bankett hergestellt wird.

Zur Einstellung der Höhe h des aus dem Trichter 2 austretenden Kieses 14 (Figur 3) ist die Trichteraustrittsöffnung 18 auf- und abbewegbar ausgebildet. Das heißt, durch die Auf- und Abbewegbarkeit des Trichters 2 gegenüber der Ladepritsche 12 ist die Trichteraustrittsöffnung 18 unabhängig von dem Kippwinkel der Ladepritsche 12 in einer bestimmten Höhe h über der Fahrbahn einstellbar, die der Höhe des aus dem Trichter 2 austretenden Kieses 14 für die Bankettherstellung entspricht.

Zur Auf- und Abbewegbarkeit der Trichteraustrittsöffnung 18 ist an dem vorderen Rand 26 der Ladefläche 23 der Ladepritsche 12 um eine Querachse 22 verschwenkbar ein oberes Trichterteil 24 angelenkt, in dem ein unteres Trichterteil 25, das die Trichteraustrittsöffnung 18 aufweist, auf- und abbewegbar geführt ist.

Das untere Trichterteil 25 mit der Trichteraustrittsöffnung 18 stützt sich an einem Stützrad 21 ab, das bei Herstellung des Banketts auf der Fahrbahn 20 läuft.

Das obere Trichterteil 24 und das untere Trichterteil 25 erstrecken sich über die gesamte Länge der Stirnseite 26 der Ladepritsche 12. Beide Trichterteile 24, 25 sind im Querschnitt rechteckig ausgebildet. Das heißt, sie weisen zwei parallel zur vorderen Stirnseite 26 der Ladepritsche 12 verlaufende Wände 28, 29, 30, 31 auf, die durch zwei kurze Wände 32, 33, 34, 35 an den Seiten miteinander verbunden sind. Die vordere Wand 29 des oberen Trichterteils 24 ist dabei leicht schräg von vorne nach unten geneigt, so daß sich das obere Trichterteil 24 nach unten verjüngt.

Das untere Trichterteil 25 weist einen Boden 37 auf, der sich von oben an der der Fahrbahn zugewandten Seite des Geräteträgers 1 schräg bzw. leicht bogenförmig gekrümmt nach unten zur Trichteraustrittsöffnung 18 erstreckt (Figur 3).

Damit sich die Trichteraustrittsöffnung auf- und abbewegen kann, ist das untere Trichterteil 25 an dem oberen Trichterteil 24 mit seinem fahrbahnseitigem, also von der Trichteröffnung 18 abgewandten Ende um eine sich in Fahrzeuglängsrichtung erstreckende Achse 38 verschwenkbar angelenkt.

Gemäß Figur 4 ist das Stützrad 21 an einem sich in Fahrzeuglängsrichtung erstreckenden Träger 40 angeordnet, der mit seinem einen Ende am unteren Ende eines sich von der Vorderachse 4 nach unten erstreckenden Armes 41 und mit seinem anderen Ende an dem unteren Trichterteil 25 um Gelenkachsen 42 bzw. 43 verschwenkbar angelenkt ist, die quer zum Fahrzeug und parallel zueinander verlaufen.

Das Stützrad 21 ist an dem Stützradträger 40 mit einem winkelförmigen Hebel 44 um eine Achse 45 mit Nachlauf verschwenkbar angelenkt, welche quer zum Fahrzeug verläuft.

Zur Einstellung des Abstandes des Stützrades 21 von dem Stützradträger 40 und damit der Höhe h der Trichteraustrittsöffnung 18 gegenüber der Fahrbahn 20 ist eine Stellschraube 46 vorgesehen, die sich einerseits an der Achse 41 des Stützrades 21 und andererseits an dem Stützradträger 40 abstützt.

Der winkelförmige Hebel 44 besteht aus zwei Schenkeln, wobei das Stützrad 21 an dem unteren Ende angeordnet ist, an dem die beiden Schenkel zusammenstoßen. An dem hinteren, nach oben ragenden Ende des winkelförmigen Hebels 44 ist ein Gewinde vorgesehen, in das die Stellschraube 46 geschraubt ist, so daß sie sich mit ihrem freien oberen Ende an dem Stützradträger 40 abstützt.

Das Stützrad 41 ist an seinem Umfang mit im Abstand angeordneten beispielsweise als schräge Rippen ausgebildeten Vorsprüngen 48 versehen. Bei fahrendem Geräteträger 1 und damit umlaufenden Stützrad 21 werden damit vom Stützrad 21 Stöße erzeugt, die über den Stützradträger 40 auf das untere Trichterteil 25 übertragen werden. Dadurch wird das untere Trichterteil 25 gerüttelt, so daß der Kies in dem Trichter 2 leichter zur Trichteraustrittsöffnung 18 nachrutscht.

Damit der Geräteträger 1 bei Außerbetriebsstellung der Bankett-Herstellvorrichtung auf der Straße mit größerer Geschwindigkeit verfahrbar ist, sind bei ungekippter Ladepritsche 12 das Stützrad 21 und das untere Trichterteil 25 in einer Außerbetriebsstellung angeordnet, in der sie mit einem hinreichend großem Abstand zum Fahren des Geräteträgers 1 von der Fahrbahndecke 20 angeordnet sind.

Dazu ist eine Kette oder dgl. Zugmittel 50 vorgesehen (Figur 1), die mit ihrem unteren Ende an der schmalen Wand 35 des unteren Trichterteils 25 und mit ihrem oberen Ende an dem hinteren Ende der Bordwand 15, d. h. im Abstand vor der Kippachse 11 der Ladepritsche 12 befestigt ist.

Damit ist das untere Trichterteil 25 nach oben gezogen, wenn die Ladepritsche 12 sich in der ungekippten, waagrechten Stellung befindet.

Der an dem unteren Trichterteil 25 angelenkte Stützradträger 40 ist dadurch gleichfalls mit nach oben gezogen. Damit der Stützradträger 40 das Stützrad 21 nach oben mitnimmt, ist an dem freien Ende des Hebels 44, an dem das Stützrad 21 gelagert ist, ein als Haken ausgebildeter Anschlag 51 vorgesehen, der den Stützradträger 40 übergreift.

Die Trichteraustrittsöffnung 18 kann durch einen in der Zeichnung nicht dargestellten Schieber verschlossen werden, welcher an den winkelförmig abstehenden Kanten 52, 53 an den Wänden 30, 31 im Bereich der Trichteraustrittsöffnung 18 geführt wird.

Die Trichteraustrittsöffnung 18 und der Rüttler 23 sowie das Vorderrad 9 und das Hinterrad 19 an der Bankettseite des Geräteträgers 1 sind zur Bildung des Banketts neben der Fahrbahn 20 angeordnet. Durch das Vorderrad 9 und das Hinterrad 19 wird der Bankett-Kies 14 zusätzlich vorverdichtet.

Der Rüttler 3 ist an der Ackerschiene 55 des Geräteträgers 1 befestigt. Er weist eine Breite auf, die mindestens so groß ist wie die der Austrittsöffnung 18.

Dazu ist eine gabelförmige Halterung 56 mit einem an der Ackerschiene 55 angeordneten Querholm 57 vorgesehen, von dem sich zwei Arme 58, 59 nach hinten erstrecken.

Der Rüttler 3 wird durch einen Verbrennungsmotor 60 angetrieben, der auf einer Motorträgerplatte 61 sitzt, an die die Rüttlerplatte 63 über gummielastische Elemente 62 befestigt ist.

Der Rüttler 3 ist mit der Motorträgerplatte 61 an der Halterung 56 aufgehängt und zwar mit Ketten oder dgl. Zugmitteln 64 am Ende der gabelförmigen Halterung 56, die mit dem hinteren Ende der Motorträgerplatte 61 verbunden sind und mit einem Zugmittel 65, das mit seinem oberen Ende an einem Querträger 66 an der Halterung 56 und mit seinem unteren Ende an dem vorderen Ende der Motorträgerplatte 61 befestigt ist.

Der Rüttler 3 wird durch Anheben der Ackerschiene 55 in seine Außerbetriebsposition vom Bankett nach oben bewegt. Er kann gegebenenfalls auch durch die Zapfwelle des Schleppers angetrieben werden.

Die Kehrwalze 6 ist vorne am Hinterachsteil 7 befestigt und wird und wird durch den Hydraulikmotor 67 angetrieben. Sie ist schräg angeordnet, d. h. die Achse der Kehrwalze 6 verläuft schräg von der Fahrbahn 20 nach hinten zur Bankettseite des Geräteträgers 1. Mit der Kehrwalze 6 wird Kies, der unbeabsichtigt aus dem Trichter 2 auf die Fahrbahn 20 gelangt, zum Bankett gekehrt. Die Kehrwalze 6 kann ebenfalls nach oben geschwenkt werden.

Nach der Erfindung weist der Stützradträger zur Einstellung des Abstandes des Stützrades 21, also vorzugsweise die Stellschraube 46 auf. Die Stellschraube 46 ist an der Achse 41 des Stützrades 21 befestigt und stützt sich mit ihrem freien Ende am Stützradträger 40 ab.

Bei ungekippter Ladepritsche 12 ist das untere Trichterteil 25 mit dem Stützrad 21 in eine von der Fahrbahn abgehobene Außerbetriebsposition bringbar. Damit kann der Schlepper in Außerbetriebsposition des Trichters 2 mit normaler Fahrgeschwindigkeit gefahren werden. Um den Trichter 2 in eine von der Fahrbahn 20 abgehobene Außerbetriebsposition zu bringen, kann das untere Trichterteil 25 durch das mit seinem einen Ende im Abstand von der Kippachse 11 an der Ladepritsche 12 und mit seinem anderen Ende an dem unteren Trichterteil 25 befestigte Zugmittel 50 z.B. eine Kette in die Außerbetriebsposition gebracht werden. Das Stützrad 21 ist durch den den Abstand des Stützrades 21 von dem Stützradträger 40 begrenzenden Anschlag 51 in die Außerbetriebsposition bringbar.

Der Rüttler 3 ist an der Ackerschiene 55 des Schleppers bzw. Geräteträgers 1 befestigbar, z.B. mit seiner Motorträgerplatte 61, mit der er an der Halterung 56 hängt.

## Patentansprüche

1. Vorrichtung zur Herstellung eines Banketts mit einem Schlepper, einer Ladepritsche (12) zur Aufnahme von Kies (14) und zum Schütten des Kieses in einen am Schlepper befestigten Trichter (2) mit einer Trichteraustrittsöffnung (18) an einer Schlepperlängsseite zur Bildung eines Kiesstreifens (14) bei der Fahrt des Schleppers, wobei die Trichteraustrittsöffnung (18) zur Einstellung der Höhe (h) des aus dem Trichter (2) austretenden Kieses auf- und abbewegbar ausgebildet ist, dadurch gekennzeichnet, daß der Schlepper eine nach vorne kippbare Ladepritsche (12) aufweist, der Trichter (2) vorne an der Ladepritsche (12) um eine Querachse (22) verschwenkbar angelenkt ist, zum Säubern der Fahrbahn (20) von Kies an dem Schlepper zwischen der Vorderachse (4) und der Hinterachse (5) eine zur Fahrbahn (20) hin versetzte Kehrwalze (6) angeordnet ist, und am Schlepper hinter dessen Hinterachse (5) ein Rüttler (3) zur Verdichtung des Kiesstreifens (14) zum Bankett befestigt ist.

2. Vorrichtung nach Anspruch 1, dadurch gekennzeichnet, daß der Schlepper durch einen Geräteträger (1) gebildet wird.

3. Vorrichtung nach Anspruch 1 oder 2, dadurch gekennzeichnet, daß sich der Trichter (2) an einem auf der Fahrbahn (20) laufenden Stützrad (21) abstützt.

4. Vorrichtung nach Anspruch 1, dadurch gekennzeichnet, daß der Trichter (2) zur Auf- und Abbewegbarkeit der Trichteraustrittsöffnung (18) aus einem an der vorderen Stirnseite (26) der Ladepritsche (12) verschwenkbar angelenkten oberen Trichterteil (24) und einem gegenüber dem oberen Trichterteil (24) auf- und abbewegbar geführten unteren Trichterteil (25) mit der Trichteraustrittsöffnung (18) besteht.

5. Vorrichtung nach Anspruch 4, dadurch gekennzeichnet, daß das obere Trichterteil (24) und das untere Trichterteil (25) im Querschnitt rechteckig ausgebildet sind und das untere Trichterteil (25) einen sich von der Trichteraustrittsöffnung (18) zur Fahrbahn (20) hin schräg nach oben erstreckenden Boden (37) aufweist.

6. Vorrichtung nach Anspruch 4 oder 5, dadurch gekennzeichnet, daß das untere Trichterteil (25) zum Auf- und Abbewegen der Trichteraustrittsöffnung (18) am oberen Trichterteil (24) um eine sich in Fahrzeuglängsrichtung erstreckenden Achse (38) verschwenkbar angelenkt ist.

7. Vorrichtung nach Anspruch 6, dadurch gekennzeichnet, daß die Schwenkachse (38) an dem von der Trichteraustrittsöffnung (18) abgewandten Ende des unteren Trichterteils (25) angeordnet ist.

8. Vorrichtung nach Anspruch 3, dadurch gekennzeichnet, daß das Stützrad (21) an einem Stützradträger (40) angeordnet ist, der einerseits an der Vorderachse (4) und andererseits an dem unteren Trichterteil (25) um eine quer zum Fahrzeug verlaufende Achse (42, 43) angelenkt ist.

9. Vorrichtung nach Anspruch 8, dadurch gekennzeichnet, daß zur Einstellung des Abstandes des Stützrades (21) vom Stützradträger (40) eine Stellschraube (46) vorgesehen ist, die sich einerseits an der Achse (41) des Stützrades (21) und andererseits an dem Stützradträger (40) abstützt.

10. Vorrichtung nach Anspruch 8 oder 9, dadurch gekennzeichnet, daß das Stützrad (21) an dem Stützradträger (40) um eine quer zum Fahrzeug verlaufende Achse (45) verschwenkbar angelenkt ist.
